# EUROPÄISCHE PATENTSCHRIFT

(11) **EP 0 573 779 B1**
(45) Veröffentlichungstag und Bekanntmachung des Hinweises auf die Patenterteilung: **11.10.1995**
(21) Anmeldenummer: 93107293.8
(22) Anmeldetag: 05.05.1993
(51) Int. Cl.: B22D 41/46, C21C 5/46

(54) **Freilaufsicherung für metallurgische Gefässe mit Bodenverschluss**
Plugging means for metallurgical vessels with bottom closure
Dispositif de bouchage pour récipients métallurgiques à fermeture de fond

(30) Priorität: 02.06.1992 DE 4218512
(43) Veröffentlichungstag der Anmeldung: 15.12.1993
(73) Patentinhaber: EKO Stahl GmbH, D-15872 Eisenhüttenstadt (DE)
(72) Erfinder: Dohnt, Klaus, O-1220 Eisenhüttenstadt (DE); Nikisch, Steffen, Dr., O-1220 Eisenhüttenstadt (DE); Wenzel, Klaus, O-1220 Eisenhüttenstadt (DE)

(56) Entgegenhaltungen:
- WO-A-80/01659
- DE-U- 9 106 699
- US-A- 4 795 066

## Beschreibung

Die Erfindung betrifft eine Freilaufsicherung für metallurgische Gefäße mit Bodenverschluß zur sicheren Freigabe des Gießkanals nach dem Öffnen des Bodenverschlusses.

Zur Verhinderung der Erstarrung von Metallschmelze in einem Gießkanal eines metallurgischen Gefäßes mit Bodenverschluß während ihrer Verweilzeit in dem Gefäß bis zum Öffnen des Bodenverschlusses ist es bekannt, in den Gießkanal ein hitzebeständiges Füllmaterial einzubringen Als Füllmaterial wird dabei in der Regel Schiebersand verwendet, welcher bei Öffnung des Bodenverschlusses zuerst aus dem Gießkanal fließt und damit den Ausfluß für die nachströmende Metallschmelze frei gibt. Das Füllmaterial wird dabei entweder von oben bei stehendem Gefäß oder von unten bei liegendem Gefäß und geöffneten Bodenverschluß dem Gießkanal Zugeführt. Zum Einbringen einer Schiebersandmenge durch den Bodenverschluß ist es bekannt, geschlossene Hülsenkörper zu verwenden. Derartige Lösungen sind z. B. in der DD-PS 117379 und DD-PS 280280 veröffentlicht. Die Herstellung derartiger Hülsenkörper ist in der Regel aufwendig und erfordert eine gewisse Sorgfalt, um eine hohe Öffnungsrate bei ihrem Einsatz zu erzielen.

Aufgabe der Erfindung ist es, eine Freilaufsicherung für metallurgische Gefäße mit Bodenverschluß zu finden, welche unabhängig vom Verschleißzustand eines Gießkanals einsetzbar ist, ein sicheres Verfüllen des Gießkanals ermöglicht und sich durch eine einfache Handhabung und wirtschaftlich günstige Fertigung auszeichnet.
Erfindungsgemäß wird die Aufgabe durch eine Freilaufsicherung gemäß Anspruch 1 gelöst.

Der vorzugsweise aus Stahlblechmaterial gefertigte Grundkörper ist so bemessen, daß seine Mantelfläche mindestens gleich oder größer der halben Innenfläche eines mit einem hitzebeständigen Schiebersand oder anderem Füllmaterial zu verfüllenden Gießkanals ist und zweckmäßigerweise zur Aufnahme einer ausreichenden Menge an Füllmaterial in das Innere eines Gießgefäßes hineinragt. Die erfindungsgemäße Freilaufsicherung besteht neben dem schalenförmig bis längsseitig offen rohrförmig ausgebildeten Grundkörper aus einem mit der erforderlichen Menge Schiebersand gefüllten flexiblen Schlauch.

Der flexible Schlauch ist zweckmäßigerweise aus Material gefertigt, welches unter der Einwirkung der im Gießkanal vorherrschenden Temperatur nach kurzer Zeit aufschmilzt bzw. verbrennt. Er wird in den Grundkörper eingebracht und so bei liegender Gießpfanne und geöffneten Bodenverschluß in den Gießkanal eingeführt. Unmittelbar danach erfolgt, nachdem der Bodenverschluß geschlossen wurde, das Aufrichten der Gießpfanne, wobei der Schiebersand den Gießkanal voll ausfüllt. Aufgrund der einfachen Gestaltung des schalenförmigen bis längsseitig offen rohrförmigen Grundkörpers und der dosierten Zugabe einer erforderlichen Menge Schiebersand mittels eines flexiblen Schlauches wurde eine äußerst praktische Lösung für das Verfüllen eines Ausgußkanals eines metallurgischen Gefäßes mit Bodenverschluß gefunden.

Die erfindungsgemäße Lösung soll nachfolgend an einem Ausführungsbeispiel näher erläutert werden. In der dazugehörenden Zeichnung zeigt
Fig. 1 eine Perspektivansicht der Freilaufsicherung.

Die Freilaufsicherung besteht aus einem Grundkörper 1, der einen halbschalenförmigen Querschnitt aufweist und aus Blechmaterial gefertigt ist. Die Stirnseiten des Grundkörpers 1 sind mit Biegefalzen 2 versehen, welche in einem Winkel von 90 ° zur inneren Mantelfläche des Grundkörpers 1 abgewinkelt sind. Als Blechmaterial wird vorzugsweise Stahlblech verwendet, um eine ausreichende Standzeit des Grundkörpers 1 bis zum Aufrichten des Gießgefäßes zu gewährleisten. Der Grundkörper 1 ist in seiner Länge so bemessen, daß es über den Ausgußkananl eines Gießgefäßes mit Bodenverschluß hinaus in das Innere des Gefäßes hineinragt, wodurch eine ausreichende Aufnahmemöglichkeit für eine notwendige Menge Schiebersand gewährleistet ist. Die erforderliche Schiebersandmenge ist in einem flexiblen Schlauch 3 enthalten, der aus einem leicht brennbaren bzw. hitzeunbeständigen Material (Kunststoffolie) besteht. In den halbschalenförmigen Grundkörper 1 wird der Folienschlauch 3 mit der dosierten Menge Schiebersand eingelegt und in dieser Lage bei liegendem Gießgefäß und geöffnetem Bodenverschluß in den Gießkanal eingeführt. Unmittelbar danach erfolgt das Verschließen des Bodenverschlusses und das Aufrichten des Gießgefäßes, wobei der durch Verbrennen des Folienschlauches 3 freiwerdende Schiebersand den Gießkanal vollständig ausfüllt.

Bei einer weiteren Ausführungsform der erfindungsgemäßen Freilaufsicherung kann die Mantelfläche über den halbschalenförmigen Querschnitt hinaus vorgebogen sein. Zum Einlegen des Schlauches 3 bedarf es dabei lediglich eines kurzzeitigen Aufbiegens des Grundkörpers 1.

## Patentansprüche

1. Freilaufsicherung für metallurgische Gefäße mit Bodenverschluß, dadurch gekennzeichnet, daß die Freilaufsicherung aus einem schalenförmig bis längsseitig offen rohrförmig ausgebildeten Grundkörper (1) besteht, der an seinen beiden Stirnseiten um ca. 90 ° Grad zur Innenseite der Mantelfläche abgewinkelte Biegefalze (2) aufweist und in diesem Grundkörper (1) ein mit der erforderlichen Schiebersandmenge oder anderem geeigneten Füllmaterial gefüllter Schlauch (3) eingelagert ist.

2. Freilaufsicherung nach Anspruch 1, dadurch gekennzeichnet, daß die Mantelfläche des Grundkörpers (1) mindestens gleich oder größer der halben Innenfläche eines Gießkanals ist.

## Claims

1. Plugging means for metallurgical vessels with bottom closure, characterized by the fact, that the plugging device consists of a dish-shaped upto longitudinally open tubular base body (1), showing bending seams (2) at appoximately 90 ° to the interior casing face, with a hose (3), filled with required slide valve sand amount or another filler, being placed into the base body (1).

2. Plugging means for metallurgical vessels with bottom closure according to claim 1, characterized by the fact, that casing face of body (1) equals or is bigger than half a interior face of discharge channel.

## Revendications

1. Le dispositif de bouchage pour récipients métallurgiques à fermeture de fond est caractérisé par un dispositif de bouchage composé d'un corps de base (1) en forme de coquille ou de tube latéralement ouvert. Le corps de base présente à ses deux fronts des arêtes (2) pliées de 90° vers la face intérieure de l'enveloppe; à l'intérieur de ce corps de base (1) est entreposé un tuyau (3) rempli de la quantité de sable de distributeur nécessaire ou d'une autre matière de remplissage appropriée.

2. Le dispositif de bouchage mentionné au point 1 de ces prétentions est caractérisé par le fait que la face d'enveloppe du corps de base (1) est au moins aussi grande que la moitié de la face intérieure d'un canal de coulée ou est plus grande que cette face.
